# EUROPÄISCHE PATENTSCHRIFT

(11) **EP 2 893 110 B1**
(45) Veröffentlichungstag und Bekanntmachung des Hinweises auf die Patenterteilung: **22.06.2022**
(21) Anmeldenummer: 13756487.8
(22) Anmeldetag: 04.09.2013
(51) Int. Cl.: E05F 5/02

(54) **ANSCHLAGANORDNUNG FÜR EIN LAGEVERÄNDERBARES ELEMENT AN EINER FAHRZEUGKAROSSERIE**
STOP ARRANGEMENT FOR A POSITON-CHANGEABLE ELEMENT, ON A VEHICLE BODY
ENSEMBLE BUTÉE POUR UN ÉLÉMENT POUVANT CHANGER DE POSITION, MONTÉ SUR UNE CARROSSERIE DE VÉHICULE

(30) Priorität: 07.09.2012 DE 102012215875
(43) Veröffentlichungstag der Anmeldung: 15.07.2015
(73) Patentinhaber: Bayerische Motoren Werke Aktiengesellschaft, 80809 München (DE)
(72) Erfinder: ALDERSLEY, Nicholas, 85241 Hebertshausen (DE)
(86) Internationale Anmeldenummer: PCT/EP2013/068233
(87) Internationale Veröffentlichungsnummer: WO 2014/037369

(56) Entgegenhaltungen:
- EP-A2- 0 892 140
- DE-A1-102006 019 108
- FR-A1- 2 886 329

## Beschreibung

Die vorliegende Erfindung betrifft eine Anschlaganordnung für ein lageveränderbares Element an einer Fahrzeugkarosserie mit dem lageveränderbaren Element, der Fahrzeugkarosserie und einem Anschlagelement.

Ein Kraftfahrzeug weist in der Regel eine Karosserie auf, an der ein bewegliches Karosserieelement, wie beispielsweise eine Heckklappe, angebracht ist. Die Heckklappe ist in der Regel über zwei Scharniere mit der Karosserie gelenkig verbunden. Ferner ist die Heckklappe in ihrem geschlossenen Zustand in einer Verriegelungseinrichtung eingerastet und schließt bündig mit angrenzenden Karosserieelementen ab. In dem geschlossenen Zustand der Heckklappe liegt die Heckklappe in der Regel an mindestens zwei Anschlagpuffern auf. Ein Anschlagpuffer kann an der Heckklappe oder an der Karosserie selbst befestigt sein und ist häufig derart ausgebildet, dass er in der Höhe verstellbar ist, so dass ein Schließkomfort der Heckklappe angepasst werden kann und die Heckklappe in dem geschlossenen Zustand in Anlage an den Anschlagpuffern und in dem eingerasteten Zustand vorgespannt ist. Meist ist ein derartiger Anschlagpuffer in bestimmten Grenzen elastisch verformbar ausgebildet. In diesem Fall ist im geschlossenen Zustand der Heckklappe der Anschlagpuffer elastisch verformt und beaufschlagt die Heckklappe mit einer Vorspannung.

Ein derartiger Anschlagpuffer kann auf verschiedene Arten an der Heckklappe oder der Karosserie befestigt sein. So ist beispielsweise in der DE 10 2006 017 141 A1 ein Anschlagpuffer gezeigt, der aus einem zylindrischen Körper besteht und an dessen äußerem Umfang ein Außengewinde ausgebildet ist, das in ein passendes Loch in der Fahrzeugkarosserie oder in der Klappe einschraubbar ist.

Eine weitere Befestigungsmöglichkeit eines derartigen Puffers bzw. Anschlags ist in der DE 10 2007 051 103 A1 gezeigt. Insbesondere ist dort ein höhenverstellbarer Puffer 2 gezeigt, der einen Fuß aufweist, der in eine Bohrung einer Heckklappe oder Karosserie einpressbar ist und nach Art einer Schnappverbindung an der Bohrung fixierbar ist.

Auch in der DE 10 2009 022 809 A1 ist ein einstellbarer Anschlagpuffer gezeigt, der über elastisch verformbare Rastelemente in einer Öffnung einer Fahrzeugkarosserie bzw. eines lageveränderbaren Elements befestigbar ist.

Darüber hinaus, sind Anschlagpuffer bekannt, die nach Art eines Bajonettverschlusses, d.h. einer Steck-Dreh-Verbindung, an einer Öffnung in einer Heckklappe oder einer Fahrzeugkarosserie befestigbar sind, Ein solcher Anschlagpuffer ist aus EP 0 892 140 bekannt.

Es ist nunmehr die Aufgabe der vorliegenden Erfindung, eine Anschlaganordnung für ein lageveränderbares Element an einer Fahrzeugkarosserie mit einem Anschlagelement zu schaffen, wobei eine Positionierung und Befestigung des Anschlagelements an dem lageveränderbaren Element oder der Fahrzeugkarosserie verbessert ist. Weiterhin ist es Aufgabe der Erfindung, ein Anschlagelement, das für eine derartige Anschlaganordnung geeignet ist, und ein Kraftfahrzeug zu schaffen, das über eine derartige Anschlaganordnung verfügt.

Diese Aufgabe wird durch eine Anschlaganordnung gelöst, die die Merkmale von Patentanspruch 1 aufweist.

Weiterbildungen der Erfindung sind in den abhängigen Patentansprüchen beschrieben.

Insbesondere hat eine Anschlaganordnung gemäß der vorliegenden Erfindung ein lageveränderbares Element an einer Fahrzeugkarosserie , die Fahrzeugkarosserie und ein Anschlagelement, das über eine Steck-Dreh-Verbindung mit dem lageveränderbaren Element oder mit der Fahrzeugkarosserie verbindbar ist. Die Steck-Dreh-Verbindung weist ferner

Mittel auf, die eine Radialklemmung des Anschlagselements bewirken, wobei die Mittel durch einen Steck-Dreh-Verbindungsvorsprung des Anschlagelements und eine Aufnahmeöffnung des lageveränderbaren Elements oder der Fahrzeugkarosserie zur Aufnahme des Steck-Dreh-Verbindungsvorsprungs ausgebildet sind und wobei der Steck-Dreh Verbindungsvorsprung einen Flansch zum Hintergreifen des Rands der Aufnahmeöfnnung aufweist.

Das lageveränderbare Element kann eine Karosserieklappe sein. Eine Karosserieklappe ist bevorzugt eine Heckklappe oder auch eine Frontklappe. Bei der Fahrzeugkarosserie kann es sich bevorzugt um eine Kraftfahrzeugkarosserie handeln. Eine Steck-Dreh-Verbindung ist insbesondere eine Verbindung, bei der eine Verbindung über einen Steckvorgang und einen sich daran anschließenden Drehvorgang hergestellt wird. Ein Beispiel für eine derartige Steck-Dreh-Verbindung ist ein so genannter Bajonettverschluss. Eine Radialklemmung bezieht sich auf eine Klemmrichtung, die senkrecht zu einer Längsachse des Anschlagelements erfolgt. Eine axiale Richtung des Anschlagelements ist im Grunde genommen eine Richtung, in die ein Anschlag wirkt, das heißt eine Richtung im Wesentlichen senkrecht zu dem lageveränderbaren Element und/oder der Fahrzeugkarosserie. Eine Radialklemmung gemäß der vorliegenden Erfindung kann auch bedeuten, dass eine Klemmung in Richtung einer Ebene des lageveränderbaren Elements oder der Fahrzeugkarosserie erfolgt.

Gemäß einer Weiterbildung der vorliegenden Erfindung sind die genannten Mittel derart ausgebildet, dass die Radialklemmung auf das Anschlagelement radial zentrierend wirkt.

Radial zentrierend gemäß der vorliegenden Erfindung bedeutet, dass durch den Steck-Dreh-Vorgang, insbesondere dem Dreh-Vorgang, eine in radialer Richtung zentrierende Positionierung des Anschlagelements erfolgt.

Gemäß der vorliegenden Erfindung sind die genannten Mittel durch einen Steck-Dreh-Verbindungsvorsprung des Anschlagelements und eine Aufnahmeöffnung des lageveränderbaren Elements oder eine Aufnahmeöffnung der Fahrzeugkarosserie zur Aufnahme des Steck-Dreh-Verbindungsvorsprungs ausgebildet. Mit anderen Worten ist die Aufnahmeöffnung in dem lageveränderbaren Teil oder der Fahrzeugkarosserie ausgebildet und der Steck-Dreh-Verbindungsvorsprung kann in die Aufnahmeöffnung eingeführt bzw. aufgenommen werden. Insbesondere sind die Mittel derart ausgeführt, dass der Steck-Dreh-Verbindungsvorsprung zunächst in die Aufnahmeöffnung einführbar ist und dann in einem bestimmten Winkelbereich drehbar ist, bis die Radialklemmung des Anschlagelements wirkt.

Bevorzugt sind bei der Anschlaganordnung mit dem Steck-Dreh-Verbindungsvorsprung und der Aufnahmeöffnung ein Klemmabschnitt eines äußeren Umfangs des Steck-Dreh-Verbindungsvorsprungs und zumindest ein zugehöriger Klemmabschnitt eines inneren Umfangs der Aufnahmeöffnung in Bezug zueinander zumindest teilweise mit einem radialen Übermaß ausgebildet.

Dies bedeutet, dass zumindest an dem Klemmabschnitt der äußere Umfang des Steck-Dreh-Verbindungsvorsprungs zumindest teilweise größer ist als ein innerer Umfang der Aufnahmeöffnung an dem zugehörigen Klemmabschnitt in der Aufnahmeöffnung.

Durch das radiale Übermaß ist die Radialklemmung einfach herstellbar.

Bevorzugt ist bei der Anschlaganordnung gemäß der vorliegenden Erfindung der Klemmabschnitt des äußeren Umfangs des Steck-Dreh-Verbindungsvorsprungs und/oder der zugehörige Klemmabschnitt des inneren Umfangs der Aufnahmeöffnung in Bezug auf eine gemeinsame Längsachse der Aufnahmeöffnung und des Steck-Dreh-Verbindungsvorsprungs derart exzentrisch ausgebildet, dass bei einer Drehung des Steck-Dreh-Verbindungsvorsprungs eine zunehmende Befestigungskraft wirkt.

Mit anderen Worten nimmt an dem Klemmabschnitt des äußeren Umfangs und dem zugehörigen Klemmabschnitt des inneren Umfangs ein radiales Übermaß fortschreitend mit zunehmender Drehung zu, wodurch eine fortschreitend höhere Befestigungskraft bzw. Klemmkraft wirken kann. Hierdurch ist eine radiale Befestigung bzw. Klemmung besonders einfach herstellbar.

Bevorzugt kann bei der Anschlaganordnung der Klemmabschnitt des äußeren Umfangs des Steck-Dreh-Verbindungsvorsprungs - sowohl bei exzentrischer als auch bei nicht exzentrischer Ausbildung des Klemmabschnitts des äußeren Umfangs und/oder des zugehörigen Klemmabschnitts des inneren Umfangs - Rippen aufweisen, die derart angeordnet sind, dass sich Rippen und Täler, Bereiche zwischen den Rippen bilden, in radialer Richtung, also quer zur Drehrichtung des Steck-Dreh-Verbindungsvorsprungs in radialer Richtung abwechseln, wobei die Rippen insbesondere elastisch und/oder plastisch verformbar sind.

Rippen haben den Vorteil, dass sie sich im Vergleich zu einer durchgängigen Fläche leichter elastisch bzw. plastisch verformen lassen. Damit ist eine bessere Klemmwirkung möglich. Ferner ist ein größerer Drehwinkel des Steck-Dreh-Verbindungsvorsprungs bis zum Erreichen der gewünschten Klemmkraft möglich.

Bevorzugt ist bei der Anschlaganordnung mit dem Klemmabschnitt des äußeren Umfangs und dem zugehörigen Klemmabschnitt des inneren Umfangs der Steck-Dreh-Verbindungsvorsprung mit mehreren Klemmabschnitten, z. B. zwei, drei oder vier Klemmabschnitten, ausgebildet, wobei die mehreren Klemmabschnitte insbesondere symmetrisch am Umfang des Steck-Dreh-Verbindungsvorsprungs angeordnet sind und die Aufnahmeöffnung die gleiche Anzahl an zugehörigen Klemmabschnitten des inneren Umfangs aufweist.

Mehrere Klemmabschnitte, insbesondere dann, wenn die mehreren Klemmabschnitte im Wesentlichen symmetrisch am Umfang des Steck-Dreh-Verbindungsvorsprungs angeordnet sind, ist eine radial zentrierende Wirkung besonders einfach herstellbar.

Bei der erfindungsgemäßen Anschlaganordnung mit dem Steck-Dreh-Verbindungsvorsprung weist der Steck-Dreh-Verbindungsvorsprung ferner einen Flansch zum Hintergreifen des Rands der Aufnahmeöffnung auf. Insbesondere kann der Flansch eine axiale Fixierung, insbesondere eine Axialklemmung, des Anschlagelements bewirken.

Bevorzugt hat bei der Anschlaganordnung gemäß der vorliegenden Erfindung der Steck-Dreh-Verbindungsvorsprung eine dem Flansch gegenüberliegende Fläche zur Anlage an einem Rand der Aufnahmeöffnung.

Das Anschlagelement kann demnach in axialer Richtung durch den Flansch und die gegenüber liegende Fläche des Steck-Dreh-Verbindungsvorsprungs, zwischen denen der Rand der Aufnahmeöffnung angeordnet ist, gehalten werden. Der Flansch und die gegenüber liegende Fläche können dabei so ausgebildet sein, dass der Rand der Aufnahmeöffnung zwischen dem Flansch und der gegenüberliegenden Fläche geklemmt wird, insbesondere wenn der Steck-Dreh-Verbindungsvorsprung gedreht wird.

Die gegenüberliegende Fläche kann durchgängig ausgebildet sein oder kann Unterbrechungen aufweisen.

Bevorzugt weist der Rand der Aufnahmeöffnung eine Aussparung zum Durchgang des Flansches auf.

Gemäß einer Weiterbildung der Anschlaganordnung gemäß der vorliegenden Erfindung kann der Steck-Dreh-Verbindungsvorsprung aus Kunststoff ausgebildet sein.

Hierdurch kann der Steck-Dreh-Verbindungsvorsprung leicht gefertigt werden, es besteht kein Korrosionsproblem zwischen dem Steck-Dreh-Verbindungsvorsprung und dem lageveränderbaren Element bzw. der Fahrzeugkarosserie, und eine Klemmwirkung kann schon mit einem kleinen Drehmoment erzielt werden. Bevorzugt hat bei der Anschlaganordnung gemäß der vorliegenden Erfindung das Anschlagelement ein einstellbares Anschlagteil.

Hiermit kann die Höhe des Anschlagelements und damit die Lage des lageveränderbaren Elements in Anschlaglage festgelegt werden.

Das Anschlagelement der Anschlaganordnung gemäß der vorliegenden Erfindung kann ferner mit einem elastisch verformbaren Bereich versehen sein, der insbesondere in axialer Richtung des Anschlagelements verformbar ist.

Hierdurch kann ein Überführen des lageveränderbaren Elements in die Anschlaglage gedämpft werden. Ferner kann damit eine gewisse Vorspannung des lageveränderbaren Elements in der Anschlaglage verwirklicht werden.

Weiterhin ist bei der Anschlaganordnung gemäß der vorliegenden Erfindung das Anschlagelement in eine Aufnahmeöffnung des lageveränderbaren Elements oder der Fahrzeugkarosserie einsteckbar und durch anschließendes Drehen fixierbar. Bevorzugt ist bei der Anschlaganordnung gemäß der vorliegenden Erfindung das lageveränderbare Element über zumindest ein Scharnier mit der Fahrzeugkarosserie verbunden und in einer Anschlaglage mit einer Verriegelungseinrichtung verriegelbar oder zumindest einschnappbar.

Nachstehend erfolgt eine Kurzbeschreibung der Figuren:
- Figur 1: zeigt eine schematische Seitenansicht einer Anschlaganordnung gemäß dem ersten Ausführungsbeispiels der Erfindung.
- Figur 2: zeigt eine schematische Schnittansicht der Anschlaganordnung gemäß dem ersten Ausführungsbeispiel der vorliegenden Erfindung entlang einer Schnittebene A-A, die in Figur 1 gezeigt ist, wobei das Anschlagelement sich in einem vollständig geklemmten Zustand befindet.
- Figur 3: zeigt eine schematische Schnittansicht gemäß dem ersten Ausführungsbeispiel der vorliegenden Erfindung entlang einer Schnittebene A-A, die in Figur 1 gezeigt ist,, wobei das Anschlagelement in einem eingesteckten aber nicht gedrehten bzw. geklemmten Zustand gezeigt ist.

Nachstehend erfolgt eine Beschreibung der Ausführungsbeispiele gemäß der vorliegenden Erfindung unter Bezugnahme auf die Figuren.

Ein erstes Ausführungsbeispiel ist anhand der Figuren 1 bis 3 erläutert.

In Figur 1 ist eine Anschlaganordnung 1 gezeigt, bei der sich eine Heckklappe 3, d. h. ein lageveränderbares Element gemäß der vorliegenden Erfindung, in einer Anschlaglage 11 gegenüber einer Fahrzeugkarosserie 5 befindet. Die Anschlaglage 11 ist durch ein Anschlagelement 7 vorgegeben, das über eine Steck-Dreh-Verbindung 9 mit der Fahrzeugkarosserie 5 verbunden ist.

Die Steck-Dreh-Verbindung 9 ist insbesondere durch einen Steck-Dreh-Verbindungsvorsprung 13 des Anschlagelements 7 und eine Aufnahmeöffnung 15 der Fahrzeugkarosserie 5 ausgebildet. Der Steck-Dreh-Verbindungsvorsprung 13 weist einen Flansch 23 auf, der einen Rand der Aufnahmeöffnung 15 hintergreift. Der Steck-Dreh-Verbindungsvorsprung 13 ist in axialer Richtung formschlüssig durch den Flansch 23 und eine dem Flansch 23 gegenüberliegende Fläche 21 gehalten.

In Figur 2 ist ein Schnitt durch die Anschlaganordnung 1 entlang der Karosserieebene A-A in Figur 1 gezeigt. Insbesondere ist in Figur 2 gezeigt, wie der Steck-Dreh-Verbindungsvorsprung 13 in dem Aufnahmeloch 15 radial geklemmt ist. Hierdurch ist der Steck-Dreh-Verbindungsvorsprung 13 in radialer Richtung formschlüssig gehalten. Ferner ist der Steck-Dreh-Verbindungsvorsprung 13 durch die radiale Klemmung zumindest reibschlüssig in die axiale Richtung gehalten.

Das Aufnahmeloch 15 hat vier Klemmabschnitte 19 an dem inneren Umfang der Aufnahmeöffnung 15. Gegenüberliegende Klemmabschnitte 19 sind dabei jeweils identisch ausgebildet, wobei sich benachbarte Klemmabschnitte 19 voneinander unterscheiden. Es können aber auch alle vier Klemmabschnitte gleich ausgebildet sein. Es wäre auch möglich z. B. nur drei gleiche Klemmabschnitte auszubilden. Die Klemmabschnitte 19 sind in Bezug auf die Mittelachse oder Längsachse der Aufnahmeöffnung 15 bzw. des Steck-Dreh-Verbindungsvorsprungs 13 exzentrisch ausgebildet.

Ferner weist der Steck-Dreh-Verbindungsvorsprung 13 vier Klemmabschnitte 17 auf, die den Klemmabschnitten 19 zugehörig bzw. gegenüberliegend ausgebildet sind. Die Klemmabschnitte 19 bzw. 17 sind symmetrisch zur Längsachse des Steck-Dreh-Verbindungsvorsprungs 13 bzw. der Aufnahmeöffnung 15 ausgebildet.

Die Klemmabschnitte 17 an dem Umfang des Steck-Dreh-Verbindungsvorsprungs 13 sind in Form von quer zur Schnittebene verlaufenden Rippen 171 ausgebildet, zwischen denen sich Täler 172 erstrecken. Insbesondere weist jeder Klemmabschnitt 17 drei Rippen 171 auf. Eine Verbindungslinie bzw. -Fläche der vorderen Enden der Rippen 171 ist in einer Exzenterform, d. h. exzentrisch in Bezug auf die Längsachse des Steck-Dreh-Verbindungsvorsprungs 13, ausgebildet. Anders ausgedrückt weist jeder Klemmabschnitt 17 eine exzentrische Fläche auf, durch die Täler im Wesentlichen parallel zur Längsachse verlaufen. Die Rippen 171 sind durch ihre Geometrie bei einem Drehen des Steck-Dreh-Verbindungsvorsprungs 13 elastisch verformbar und ermöglichen eine besonders gute Klemmwirkung.

In Figur 2 ist das Anschlagelement 7 bzw. der Steck-Dreh-Verbindungsvorsprung 13 in einem Zustand gezeigt, in dem es bzw. er in die Aufnahmeöffnung 15 eingesteckt ist und um einen größtmöglichen Winkel gegenüber der Aufnahmeöffnung 15 verdreht ist, so dass eine gewünschte Klemmkraft erreicht ist. Mit anderen Worten ist in Figur 2 der Zustand gezeigt, in dem das Anschlagelement 7 vollständig an der Fahrzeugkarosserie 5 fixiert ist bzw. an diese geklemmt ist. Insbesondere ist eine sich selbst zentrierende Radialklemmung gezeigt, wobei die radial wirkende Zentrierung insbesondere durch die symmetrisch angeordneten Klemmabschnitte 17 und 19 und deren Exzenterwirkung ausgebildet ist. Die exzentrischen Klemmabschnitte 17 und 19 sind jeweils bis zu einer Presspassung hin verdreht und aneinander geklemmt. Dabei erfolgt eine elastische und/oder plastische Verformung der Rippen 171, insbesondere in Drehrichtung.

Durch die beschriebene Anschlaganordnung kann das Anschlagelement 7 von einer Seite an der Fahrzeugkarosserie 5 oder alternativ an der Heckklappe 3 montiert werden. Insbesondere kann das Anschlagelement 7 in Bezug auf die radiale Position besonders genau positioniert werden, da, wie beschrieben, die Klemmverbindung radial zentrierend wirkt. Ferner, da die Verbindung als eine Radialklemmung ausgebildet ist, ist es nicht möglich, das Anschlagelement 7 in eine radiale Richtung zu verschieben. Zusätzlich wirkt die Radialklemmung auch zumindest kraftschlüssig in axialer Richtung. Hierdurch können Anforderungen an Toleranzen für die axiale formschlüssige Halterung durch den Flansch 23 und die gegenüberliegende Fläche 21 verringert werden.

Das Anschlagelement 7 bzw. insbesondere der Steck-Dreh-Verbindungsvorsprung 13, sind aus Kunststoff gefertigt, während die Fahrzeugkarosserie durch ein Blech ausgebildet ist.

Neben der vorstehend beschriebenen Radialklemmung weist die Steck-Dreh-Verbindung 9 auch noch eine Axialklemmung auf, die durch den Flansch 23 und die gegenüberliegende Fläche 21 ausgebildet ist. Die gegenüberliegende Fläche 21 des Steck-Dreh-Verbindungsvorsprungs 13 dient zur Anlage an der Fahrzeugkarosserie 5, insbesondere dem Rand der Aufnahmeöffnung 15. Der Flansch 23 hintergreift den Rand der Aufnahmeöffnung 15. Der Rand der Aufnahmeöffnung 15 weist ferner vier Aussparungen 25 auf, die einen Durchgang des Flansches 23 und auch der Klemmabschnitte 17 bei einem Einstecken des Steck-Dreh-Verbindungsvorsprung 13 in die Aufnahmeöffnung 15 ermöglichen. Bei dem Schritt des Drehens des Steck-Dreh-Verbindungsvorsprungs 13 kann dann der Flansch 23 den Rand der Aufnahmeöffnung 15 hintergreifen, so dass die Wirkung ähnlich eines Bajonettverschlusses erzielt ist. Des Weiteren weist der Steck-Dreh-Verbindungsvorsprung 13 zwei Stopperteile 27 auf, die jeweils in einer von zwei gegenüberliegenden Aussparungen 25 aufgenommen sind und einen Drehwinkel des Steck-Dreh-Verbindungsvorsprungs 13 begrenzen.

Da die Anschlaganordnung gemäß dem ersten Ausführungsbeispiel der vorliegenden Erfindung nicht nur eine Axialklemmung aufweist, sondern auch eine sehr wirksame Radialklemmung des Steck-Dreh-Verbindungsvorsprungs 13 an der Aufnahmeöffnung 15, ist eine Anforderung an die Genauigkeit einer Höhe der Aufnahmeöffnung 15 erheblich reduziert, wie bereits vorstehend erläutert ist.

Damit lässt sich der Steck-Dreh-Verbindungsvorsprung auch leicht an einer in einem Karosserieblech verprägten Aufnahmeöffnung, deren Maßgenauigkeit geringer ist, montieren.

In Figur 3 ist im Übrigen ein Zustand gezeigt, in dem der Steck-Dreh-Verbindungsvorsprung13 in die Aufnahmeöffnung 15 eingesteckt ist, aber noch nicht verdreht ist.

Nachstehend ist eine Anschlaganordnung gemäß einem zweiten Ausführungsbeispiel der vorliegenden Erfindung beschrieben, wobei eine Beschreibung von Merkmalen, die mit dem ersten Ausführungsbeispiel übereinstimmen, weggelassen ist. Das zweite Ausführungsbeispiel ist in den Figuren nicht dargestellt.

Im Unterschied zu dem ersten Ausführungsbeispiel sind bei dem zweiten Ausführungsbeispiel Klemmflächen einer Aufnahmeöffnung nicht exzentrisch ausgeführt. Es sind lediglich Klemmflächen des Steck-Dreh-Verbindungsvorsprungs exzentrisch ausgebildet. Ähnlich zu dem ersten Ausführungsbeispiel sind die Klemmflächen des Steck-Dreh-Verbindungsvorsprungs durch Rippen gebildet, die in Längsrichtung des Steck-Dreh-Verbindungsvorsprungs verlaufen und elastisch und/oder plastisch verformbar sind, wenn das Anschlagelement mit dem Steck-Dreh-Verbindungsvorsprung in Klemmrichtung gedreht wird.

Gleichermaßen zu dem ersten Ausführungsbeispiel wirkt die Steck-Dreh-Verbindung des zweiten Ausführungsbeispiels radial zentrierend und der Steck-Dreh-Verbindungsvorsprung ist bei vollständiger Montage des Anschlagelements radial nicht verschiebbar.

Das erste und das zweite Ausführungsbeispiel, die vorstehend beschrieben sind, sind jeweils mit vier Klemmflächenpaarungen - ein Paarung wird durch eine Klemmfläche der Aufnahmeöffnung und eine zugehörige Klemmfläche des Steck-Dreh-Verbindungsvorsprungs gebildet - ausgebildet. In einer Modifikation dieser Ausführungsbeispiele können alternativ auch drei oder fünf Klemmflächenpaarungen vorgesehen sein. Ebenso ist eine Alternative mit zwei Klemmflächenpaarungen denkbar.

Ferner sind die Klemmflächen des Steck-Dreh-Verbindungsvorsprungs mit Rippen ausgebildet. Alternativ können diese Klemmflächen jedoch auch ähnlich den gezeigten Klemmflächen an der Aufnahmeöffnung ohne Rippen ausgebildet sein.

Ferner ist es denkbar, dass die Klemmflächen des Steck-Dreh-Verbindungsvorsprungs nicht exzentrisch ausgebildet sind, wohingegen die Klemmflächen der Aufnahmeöffnung exzentrisch ausgebildet sind.

Letztendlich ist jedwede Ausbildung von Klemmflächen möglich, sofern eine Klemmflächenpaarung eine Radialklemmung bei einem Drehen des Steck-Dreh-Verbindungsvorsprungs ermöglicht.

Der Steck-Dreh-Verbindungsvorsprung der vorliegenden Ausführungsbeispiele ist aus Kunststoff ausgebildet, wohingegen die Fahrzeugkarosserie, bzw. der Teil der Fahrzeugkarosserie, an dem das Anschlagelement befestigt wird, aus einem Blech ausgebildet ist. Selbstverständlich kann der Steck-Dreh-Verbindungsvorsprung auch aus einem metallischen Material bestehen und ebenso kann die Fahrzeugkarosserie aus einem Kunststoff oder aus einem faserverstärkten Kunststoff bestehen.

Um das gleiche Anschlagelement mit dem gleichen Steck-Dreh-Verbindungsvorsprung an unterschiedliche Schnittstellen in der Fahrzeugkarosserie bzw. in einer Karosserieklappe montieren zu können, sollte eine Höhe des Aufnahmelochs in etwa gleich sein. Um das bei unterschiedlichen Blechdicken realisieren zu können, ist es denkbar, ein Blech im Bereich der Aufnahmeöffnung auf die gewünschte Standardhöhe zu verprägen. Da eine derartige Verprägung nur innerhalb eines gewissen Genauigkeitsbereichs erfolgen kann, d. h. eine Höhe des Aufnahmelochs unterliegt dann Schwankungen in einem bestimmten Toleranzbereich, ist die vorliegende Erfindung besonders vorteilhaft, da sie nicht nur eine Axialklemmung sondern insbesondere eine feste Radialklemmung des Anschlagelements bzw. Steck-Dreh-Verbindungsvorsprungs ermöglicht. Hierdurch sind die Anforderungen an eine Axialklemmung deutlich niedriger bei gleichbleibender Dauerhaftigkeit der Befestigung des Anschlagselements an der Fahrzeugkarosserie bzw. an der Karosserieklappe.

## Patentansprüche

1. Anschlaganordnung (1) für ein lageveränderbares Element (3), insbesondere eine Karosserieklappe, beispielsweise eine Heckklappe oder eine Frontklappe, an einer Fahrzeugkarosserie (5) mit dem lageveränderbaren Element (3), der Fahrzeugkarosserie (5) und einem Anschlagelement (7), das über eine Steck-Dreh-Verbindung (9) mit dem lageveränderbaren Element (3) oder mit der Fahrzeugkarosserie (5) verbindbar ist, wobei die Steck-Dreh-Verbindung (9) Mittel (11) aufweist, die eine Radial-Klemmung des Anschlagelements (7) bewirken, wobei die Mittel (11) durch einen Steck-Dreh-Verbindungsvorsprung (13) des Anschlagelements (7) und eine Aufnahmeöffnung (15) des lageveränderbaren Elements (3) oder der Fahrzeugkarosserie (5) zur Aufnahme des Steck-Dreh-Verbindungsvorsprungs (13) ausgebildet sind und wobei der Steck-Dreh-Verbindungsvorsprung (13) einen Flansch (25) zum Hintergreifen des Rands der Aufnahmeöffnung (15) aufweist.

2. Anschlaganordnung nach Patentanspruch 1, wobei die Mittel (11) derart ausgebildet sind, dass die Radial-Klemmung auf das Anschlagelement (7) radial zentrierend wirkt.

3. Anschlaganordnung nach Patentanspruch 1 oder 2, wobei zumindest ein Klemmabschnitt (17) eines äußeren Umfangs des Steck-Dreh-Verbindungsvorsprungs (13) und zumindest ein zugehöriger Klemmabschnitt (19) eines inneren Umfangs der Aufnahmeöffnung (15) in Bezug zueinander zumindest teilweise radial ein Übermaß aufweisen.

4. Anschlaganordnung nach Patentanspruch 3, wobei der Klemmabschnitt (17) des äußeren Umfangs des Steck-Dreh-Verbindungsvorsprungs (13) und/oder der zugehörige Klemmabschnitt (19) des inneren Umfangs der Aufnahmeöffnung (15) in Bezug auf eine gemeinsame Längsachse der Aufnahmeöffnung (15) und des Steck-Dreh-Verbindungsvorsprungs (13) derart exzentrisch ausgebildet ist/sind, dass bei einer Drehung des Steck-Dreh-Verbindungsvorsprungs (13) eine zunehmende Befestigungskraft wirkt.

5. Anschlaganordnung nach einem der Patentansprüche 3 oder 4, wobei der Klemmabschnitt (17) des äußeren Umfangs des Steck-Dreh-Verbindungsvorsprungs (13) Rippen (171) aufweist, die derart angeordnet sind, dass sich Rippen (171) und Täler (172) in radialer Richtung abwechseln, wobei die Rippen (171) insbesondere elastisch und/oder plastisch verformbar sind.

6. Anschlaganordnung nach einem der Patentansprüche 3 bis 5, wobei der Steck-Dreh-Verbindungsvorsprung (13) mehrere Klemmabschnitte (17), beispielsweise zwei, drei oder vier Klemmabschnitte, aufweist, wobei die mehreren Klemmabschnitte (17) insbesondere symmetrisch am Umfang des Steck-Dreh-Verbindungsvorsprungs (13) angeordnet sind, und die Aufnahmeöffnung (15) die gleiche Anzahl an zugehörigen Klemmabschnitten (19) aufweist.

7. Anschlaganordnung nach einem der Patentansprüche 1 bis 6, wobei der Flansch (25) eine axiale Fixierung, insbesondere eine Axialklemmung, des Anschlagelements (7) bewirkt.

8. Anschlaganordnung nach einem der Patentansprüche 1 bis 7, wobei der Rand der Aufnahmeöffnung (15) eine Aussparung zum Durchgang des Flansches (25) aufweist.

9. Anschlaganordnung nach einem der Patentansprüche 1 bis 8, wobei das Anschlagelement (13) ein einstellbares Anschlagteil aufweist.

10. Anschlaganordnung nach einem der Patentansprüche 1 bis 9, wobei das Anschlagelement (13) in eine Aufnahmeöffnung (15) des lageveränderbaren Elements (3) oder der Fahrzeugkarosserie (5) einsteckbar und durch anschließendes Drehen fixierbar ist.

## Claims

1. Stop arrangement (1) for a position-changeable element (3), in particular a body flap, for example a tailgate or a front flap, on a vehicle body (5), with the position-changeable element (3), the vehicle body (5) and a stop element (7), which is connectable to the position-changeable element (3) or to the vehicle body (5) via an insert-turn connection (9), wherein the insert-turn connection (9) has means (11) which bring about a radial clamping of the stop element (7), wherein the means (11) are formed by an insert-turn connecting projection (13) of the stop element (7) and a receiving opening (15) of the position-changeable element (3) or of the vehicle body (5) for receiving the insert-turn connecting projection (13), and wherein the insert-turn connecting projection (13) has a flange (25) for gripping behind the edge of the receiving opening (15).

2. Stop arrangement according to Patent Claim 1, wherein the means (11) are designed in such a manner that the radial clamping has a radially centring effect on the stop element (7).

3. Stop arrangement according to Patent Claim 1 or 2, wherein at least one clamping portion (17) of an outer circumference of the insert-turn connecting projection (13) and at least one associated clamping portion (19) of an inner circumference of the receiving opening (15) have an oversize at least partially radially with respect to one another.

4. Stop arrangement according to Patent Claim 3, wherein the clamping portion (17) of the outer circumference of the insert-turn connecting projection (13) and/or the associated clamping portion (19) of the inner circumference of the receiving opening (15) are/is formed eccentrically with respect to a common longitudinal axis of the receiving opening (15) and of the insert-turn connecting projection (13) in such a manner that, upon rotation of the insert-turn connecting projection (13), an increasing fastening force is in effect.

5. Stop arrangement according to either of Patent Claims 3 and 4, wherein the clamping portion (17) of the outer circumference of the insert-turn connecting projection (13) has ribs (171) which are arranged in such a manner that ribs (171) and troughs (172) alternate in the radial direction, wherein the ribs (171) are in particular elastically and/or plastically deformable.

6. Stop arrangement according to one of Patent Claims 3 to 5, wherein the insert-turn connecting projection (13) has a plurality of clamping portions (17), for example two, three or four clamping portions, wherein the plurality of clamping portions (17) are arranged in particular symmetrically on the circumference of the insert-turn connecting projection (13), and the receiving opening (15) has the same number of associated clamping portions (19) .

7. Stop arrangement according to one of Patent Claims 1 to 6, wherein the flange (25) brings about axial fixing, in particular axial clamping, of the stop element (7).

8. Stop arrangement according to one of Patent Claims 1 to 7, wherein the edge of the receiving opening (15) has a recess for the passage of the flange (25) .

9. Stop arrangement according to one of Patent Claims 1 to 8, wherein the stop element (13) has an adjustable stop part.

10. Stop arrangement according to one of Patent Claims 1 to 9, wherein the stop element (13) can be inserted into a receiving opening (15) of the position-changeable element (3) or of the vehicle body (5) and can be fixed by subsequent turning.

## Revendications

1. Agencement de butée (1) pour un élément à position variable (3), notamment un hayon de carrosserie, par exemple un hayon arrière ou un hayon avant, sur une carrosserie de véhicule (5), comprenant l'élément à position variable (3), la carrosserie de véhicule (5) et un élément de butée (7), qui peut être relié à l'élément à position variable (3) ou à la carrosserie de véhicule (5) par une liaison enfichable et rotative (9), la liaison enfichable et rotative (9) présentant des moyens (11), qui effectuent un serrage radial de l'élément de butée (7), les moyens (11) étant formés par une saillie de liaison enfichable et rotative (13) de l'élément de butée (7) et une ouverture de réception (15) de l'élément à position variable (3) ou de la carrosserie de véhicule (5) pour la réception de la saillie de liaison enfichable et rotative (13), et la saillie de liaison enfichable et rotative (13) présentant une bride (25) pour l'engagement par l'arrière du bord de l'ouverture de réception (15).

2. Agencement de butée selon la revendication 1, dans lequel les moyens (11) sont configurés de telle sorte que le serrage radial agit sur l'élément de butée (7) en le centrant radialement.

3. Agencement de butée selon la revendication 1 ou 2, dans lequel au moins une section de serrage (17) d'une circonférence extérieure de la saillie de liaison enfichable et rotative (13) et au moins une section de serrage correspondante (19) d'une circonférence intérieure de l'ouverture de réception (15) présentent au moins partiellement radialement une surmesure l'une par rapport à l'autre.

4. Agencement de butée selon la revendication 3, dans lequel la section de serrage (17) de la circonférence extérieure de la saillie de liaison enfichable et rotative (13) et/ou la section de serrage correspondante (19) de la circonférence intérieure de l'ouverture de réception (15) est/sont configurées sous forme excentrique par rapport à un axe longitudinal commun de l'ouverture de réception (15) et de la saillie de liaison enfichable et rotative (13), de telle sorte qu'une force de fixation croissante agit lors d'une rotation de la saillie de liaison enfichable et rotative (13).

5. Agencement de butée selon l'une quelconque des revendications 3 ou 4, dans lequel la section de serrage (17) de la circonférence extérieure de la saillie de liaison enfichable et rotative (13) présente des nervures (171), qui sont agencées de telle sorte que des nervures (171) et des creux (172) alternent dans la direction radiale, les nervures (171) étant notamment déformables élastiquement et/ou plastiquement.

6. Agencement de butée selon l'une quelconque des revendications 3 à 5, dans lequel la saillie de liaison enfichable et rotative (13) présente plusieurs sections de serrage (17), par exemple deux, trois ou quatre sections de serrage, les plusieurs sections de serrage (17) étant notamment agencées de manière symétrique sur la circonférence de la saillie de liaison enfichable et rotative (13), et l'ouverture de réception (15) présente le même nombre de sections de serrage correspondantes (19).

7. Agencement de butée selon l'une quelconque des revendications 1 à 6, dans lequel la bride (25) assure une fixation axiale, notamment un serrage axial, de l'élément de butée (7).

8. Agencement de butée selon l'une quelconque des revendications 1 à 7, dans lequel le bord de l'ouverture de réception (15) présente un évidement pour le passage de la bride (25).

9. Agencement de butée selon l'une quelconque des revendications 1 à 8, dans lequel l'élément de butée (13) présente une partie de butée réglable.

10. Agencement de butée selon l'une quelconque des revendications 1 à 9, dans lequel l'élément de butée (13) peut être enfiché dans une ouverture de réception (15) de l'élément à position variable (3) ou de la carrosserie de véhicule (5) et peut être fixé par une rotation ultérieure.
